# EUROPÄISCHE PATENTSCHRIFT

(11) **EP 0 711 121 B1**
(45) Veröffentlichungstag und Bekanntmachung des Hinweises auf die Patenterteilung: **28.07.1999**
(21) Anmeldenummer: 95918452.4
(22) Anmeldetag: 19.05.1995
(51) Int. Cl.: A47C 7/66, A47C 1/14

(54) **SONNENSCHUTZABDECKUNG**
SUN SHADE
ECRAN ANTISOLAIRE

(30) Priorität: 26.05.1994 AT 107894; 23.12.1994 AT 51294 U; 23.12.1994 AT 51394 U
(43) Veröffentlichungstag der Anmeldung: 15.05.1996
(73) Patentinhaber: Seiger, Johann, 9020 Klagenfurt (AT)
(72) Erfinder: Seiger, Johann, 9020 Klagenfurt (AT)
(74) Vertreter: Cunow, Gerda
(86) Internationale Anmeldenummer: AT9500096
(87) Internationale Veröffentlichungsnummer: WO9532648

(56) Entgegenhaltungen:
- DE-U- 8 624 785
- GB-A- 2 272 691
- US-A- 2 166 832
- US-A- 2 243 984
- US-A- 4 118 066

## Beschreibung

Die Erfindung betrifft einen Sonnenschutz, wie er insbesondere als Ergänzung für Liegestühle und andere Liegeflächen Verwendung finden kann. Genauer betrifft die vorliegende Erfindung eine Kombination eines Liegestuhles mit einer Sonnenschutzabdeckung, bestehend aus transparentem, für UVA-Strahlen durchlässigem und für hautschädliche Strahlen, wie UVB-und UVC-Strahlen, undurchlässigem Material, insbesondere Folie.

Das Wesentliche der Erfindung ist der Schutz vor hautschädlichen Strahlen, wie UVB- und UVC-Strahlen, beim Sonnenbad.

Eei der Bestrahlung der Baut durch Sonne besteht das prinzipielle Problem, daß die zu intensive Einwirkung der UVB-sowie UVC-Strahlungsanteile des Sonnenlichts nicht nur zu Sonnenbrand, sondern langfristig zu Hautkrebs führen kann. Der die gewünschte Bräunung verursachende UVA-Strahlungsanteil ist in dieser Hinsicht dagegen unschädlich.

Es sind bereits Materialien bekannt, die für den UVA-Anteil durchlässig, für den UVB- sowie UVC-Anteil dagegen absorbierend wirken. Diese Materialien können grundsätzlich auch als Folie mit den entsprechenden Eigenschaften hergestellt und verarbeitet werden, wie dies beispielsweise aus der GB-A 2 272 691 bekanntgeworden ist.

Es ist weiterhin bekannt, Liegeflächen, wie etwa Liegestühle, in konventioneller Art zu beschatten, beispielsweise mit einstellbaren Teil-Beschattungsvorrichtungen für den Kopf, den Körper oder die Beine. So ist beispielsweise aus der US-A 1 155 366 eine Beschattungsvorrichtung für den Rumpf des Körpers bekannt, bei der die Beschattung aus herkömmlichen, für alle Strahlungsanteile des Sonnenlichts undurchlässigen Materialien, wie etwa dickem Textilmeterial, besteht.

Weiterhin ist es aus der GB-A 18 923 A.D. 1906 bekannt, eine einstellbare Beschattungsvorrichtung nur für den Kopf eines Liegestuhles bzw. Kinderwagens zu bieten.

Darüberhinaus zeigt US-A 4 068 673 eine selbständige Beschattungseinrichtung, die in ihrer Winkel- und Höhenlage durch entsprechende justierbare Gelenke einstellbar ist. Immer ist jedoch die Beschattung durch herkömmliche, vollständig undurchlässige Materialien gegeben.

Weiterhin zeigt US-A 4 720 135 eine in der Stoßstange eines Kraftfahrzeuges untergebrachte Aufrollvorrichtung für eine von der vorderen Stoßstange über das gesamte Auto zur hinteren Stoßstange spannbare Abdeckfolie, die einerseits die Verschmutzung des Autos im abgestellten Zustand durch Umwelteinflüsse verhindern und andererseits durch aufgedruckte Warnsymbole ein Auffahren auf das abgestellte Kraftfahrzeug verhindern soll. Eine Sonnenschutz-Funktion ist hiedurch nicht beabsichtigt.

Da diese bekannten Beschattungsvorrichtungen immer mit vollständig das Sonnenlicht abhaltenden Materialien ausgestattet sind, ist eine entsprechende genaue Einstellbarkeit im Hinblick auf die zu beschattenden Bereiche notwendig und zusätzlich kann eine gewünschte Bräunung ohne ungesunde Nebenwirkungen nur durch genaue Zeitsteuerung erreicht werden.

Es ist daher die Aufgabe gemäß der Erfindung, eine Kombination eines Liegestuhles mit einer Sonnenschutzabdeckung der eingangs genannten Art gegen die schädlichen UVB- und UVC-Anteile des Sonnenlichts zu schaffen, die weder eine exakte Zeitbeschränkung der Bestrahlungsdauer erfordert, noch sehr genaue Lageeinstellungen der Schutzabdeckung. Darüberhinaus soll die Schutzabdeckung einfach in ihrem Aufbau und auch bei bestehenden Liegeflächen, wie etwa Liegestühlen, nachrüstbar sein.

Diese Aufgabe ist durch die kennzeichnenden Merkmale des Anspruches 1 gelöst. Vorteilhafte Ausführungsformen ergeben sich aus den Unteransprüchen.

Grundsätzlich besteht eine sehr einfache, leichte und daher kostengünstige Lösung darin, die Schutzabdeckung aus einer teiltransparenten Folie zu realisieren, die vorzugsweise auf einer Rolle mit federgespanntem, und damit automatischem, Aufrollmechanismus ausgestattet ist und an ihrer freien Vorderkante durch eine Stabilisierungsleiste auseinandergespreizt wird. Eine derartige Schutzabdeckung kann durch Einhängen der Stabilisierungsleiste an entsprechenden Halterungen, in die die Stabilisierungsleiste durch die Kraft der Feder des Rückholmechanismusses gedrückt wird, an jeder gewünschten Stelle fixiert werden. Bei Ausbildung der Halterungen als einheitliche Sekundärhalterung, die ebenfalls - wie die Stabilisierungsleiste - über die Breite der Folie durchgeht, besteht die Abdeckung aus zwei getrennten Einzelteilen, die sich separat fixieren und befestigen lassen.

Eine derartige Abdeckung kann beispielsweise einerseits am Fußende und andererseits am Kopfende eines an sich bekannten Liegestuhles befestigt werden. Der Vorteil besteht unter anderem dadurch, diese auch nachrüstbare Einheit lediglich in einem solchen Mindestabstand oberhalb des Liegestuhles anzuordnen, daß der Benutzer sich problemlos darunterlegen kann. Ansonsten ist keine genauere Lagefixierung notwendig, so daß lediglich sichergestellt werden muß, daß die Grundfläche des Liegestuhles beschattet wird, nicht jedoch einzelne Körperpartien exakt beschattet oder exakt von der Beschattung ausgenommen werden. Die Veränderung des Abstandes der Abdeckung zum Liegestuhl ist sinnvoll, um sie für den Transport des Liegestuhles zu minimieren, vorzugsweise durch enge Anlage an den Liegestuhl auf Null bringen zu können oder bei zu starkem Wind während der Benutzung durch relativ enge Anlage der Schutzabdeckung an den Benutzer als Windschutz zu benutzen.

Sowohl die Rolle als auch die Sekundärhalterung können durch gelenkig von deren Enden abstrebenden Ansatzstutzen, an die wahlweise am anderen Ende spitz zulaufende Pfähle zum Einstecken in den Boden oder Klemmschellen zum Befestigen an anderen Vorrichtungen wie etwa der Verrohrung eines Liegestuhles universell einsetzbar gestaltet werden. Wenn diese Ansatzstutzen desweiteren für den einfachen Transport parallel an die Rolle bzw. die Sekundärhalterung herangeklappt werden können und darüber hinaus in ihrer Winkellage fixierbar sind, ergibt sich eine besonders einfache Handhabung.

Mit Hilfe der in unterschiedlichen Längen verwendbaren Aufsteckhülsen kann die Schutzabdeckung in unterschiedlichen Abständen zu vorhandenen Liegeflächen bzw. Liegestühlen angeordnet werden. Die an den von der Schutzabdeckung entgegengesetzten Enden aufgesetzten Klemmschellen dienen der Verklemmung an Rohren mit unterschiedlichem Durchmesser durch Verschraubung mit Hilfe einer an sich bekannten Flügelmutter etc..

Bei der Ausbildung der Schutzabdeckung als in sich stabile Dachfläche ist es dagegen möglich, an jeder beliebigen Stelle der Außenkanten der Dachfläche Verbindungsvorrichtungen zwischen der Schutzabdeckung und z.B. dem Liegestuhl vorzusehen, beispielsweise teleskopierbare, in ihrer Auszugslänge fixierbare Abstandshalter, so daß durch gelenkige Verbindung der Dachfläche mit dem z.B. Fußende eines Liegestuhles ein Hochstellen oder Heranklappen der Dachfläche an den Liegestuhl möglich ist.

Eine Ausführungsform gemäß der Erfindung ist im folgenden beispielhaft näher beschrieben. Es zeigen:
- Fig. 1:: die erfindungsgemäße Abdeckung an einem Liegestuhl,
- Fig. 2:: die Abdeckung im Detail,
- Fig. 3:: die Abdeckung mit Pfosten,
- Fig. 4:: die Befestigung an einem Rohr,
- Fig. 5:: eine Detaildarstellung der Rolle 2 und
- Fig. 6:: eine Abdeckung in Form eines festen Daches.

Fig. 1 zeigt einen an sich bekannten Liegestuhl, bei dem am Fußende über Halterungen 3 in einem Abstand von etwa 30 cm oberhalb der Liegefläche quer zur Längsrichtung des Liegestuhles eine Rolle 2 befestigt ist, auf der die Schutzfolie aufgewickelt ist, die lediglich UVA-Strahlung durchläßt, dagegen hautschädliche UVB- und UVC-Strahlung abhält.

Am Kopfteil des Liegestuhles 1 sind nach oben abstrebende Halterungen 5 angeordnet, in welche die mit einer Stabilisierungsleiste 9 ausgestattete Vorderkante der von der Rolle 2 abgezogenen Folie 4 einhängbar ist. In der Detaildarstellung der Fig. 2 sind diese Halterungen 5 zu einer über die Breite der Folie 4 durchgehenden Sekundärhalterung 11 ausgebildet.

In Fig. 2 ist weiterhin zu erkennen, daß die Rolle 2 in einem Gehäuse aufgewickelt ist, und über einen Schlitz 12 entlang einer Mantellinie des etwa zylindrischen Gehäuses herausgezogen werden kann.

Sowohl von den Endbereichen der Rolle 2 als auch der Sekundärhalterung 11 ragen winklig zur Längsachse der Rolle bzw. Sekundärhalterung Ansatzstutzen ab, die mit Hilfe der in Fig. 2 dargestellten Aufsteckhülse 10 verlängerbar sind.

Im Gegensatz dazu können statt der Aufsteckhülsen 10 auch Pfosten 13 auf die Ansatzstutzen aufgesteckt werden, deren freie Enden zugespitzt sind, um ein Einstecken in den Boden zu erleichtern.

Eine Lösung, bei der die Pfosten 13 mit den Ansatzstutzen einstückig ausgebildet sind, zeigt Fig. 5. Dabei sind die Pfosten 13 zusätzlich schwenkbar und damit parallel eng an die Rolle 2 heranklappbar, was der Transporterleichterung dient. Die Veränderung der Winkellage ist dabei über eine Sperre 17 fixierbar. Die Sperre 17 wirkt über den Sperriegel 17a, welcher durch den Haltebolzen 17b am äußeren Gelenkteil 21 befestigt ist. Der Betätigungsgriff 17e zum Sperren und Entsperren ist einerseits über die Führungsbolzen 17d, welche im Führungsschlitz 17c geführt werden, mit dem Sperriegel 17a verbunden.

Da in der Regel jedoch die Schutzabdeckung bereits über einem vorhandenen Liegestuhl oder einer anderen Liegefläche montiert werden soll, werden an den freien Enden der Aufsteckhülsen 10 die in der Fig. 4 dargestellten Klemmschellen befestigt.

Diese dienen durch Gegeneinanderverschrauben des unteren und oberen Schellenteiles 6 bzw. 7 mit ihrer halbschalenförmigen Ausformung am freien Ende gegeneinander zum Verschrauben der Klemmschelle und damit der Rolle 2 bzw. Sekundärhalterung 11 an einem vorhandenen Rohr 200, etwa dem Rohr eines Liegestuhles 1.

Das Verspannen auf unterschiedlichen Rohrdurchmessern erfolgt dadurch, daß - in an sich bekannter Art und Weise - die beiden Schellenteile von einem Gewindebolzen 22 durchdrungen werden, der fest mit einem Griff 23 zum Spannen verbunden ist und dadurch in der mit dem gegenüberliegenden, in diesem Fall im unteren Schellenteil 6, fest verbundenen und eingelassenen Gegenmuttern 24 verschraubt werden kann. Im gelösten Zustand werden unteres Schellenteil 6 und oberes Schellenteil 7 durch eine dazwischen um den Gewindebolzen 22 herum angeordnete Spannfeder 8 auseinandergedrückt.

Am unteren Schellenteil 6 ist - auf der von der Klemmstelle abgewandten Seite - eine Verbindungsmuffe zur Befestigung der Klemmschelle mit den Aufsteckhülsen 10 zur Rolle 2 bzw. Sekundärhalterung 11 hin angeordnet.

Dabei handelt es sich um eine einstückig mit dem unteren Schellenteil ausgebildete Muffe 14, in welcher eine flexible Preßmuffe 15 aufgenommen ist.

Zusätzlich ist auf der Muffe 14 ein Außengewinde 16 aufgebracht, auf welches eine Überwurfmutter 18 aufschraubbar ist.

Die ganze Muffe ist dabei so dimensioniert, daß eine Aufsteckhülse 10 in die flexible Preßmuffe 15 einsetzbar ist, und durch das anschließende Aufschrauben der Überwurfmutter 18 auf das Außengewinde 16 ein formschlüssiges Verpressen der Aufsteckhülse 10 in der flexiblen Preßmuffe 15 erfolgt.

Dagegen zeigt Fig. 6 einen Liegestuhl 1, über welchem eine Dachfläche 19, die im wesentlichen Eigenstabilität besitzt, verschwenkbar am Fußende des Liegestuhles 1 befestigt ist. Zwischen den Seitenversteifungen der Dachfläche 19 und dem Liegestuhl sind teleskopierbare Abstandshalter 20 angeordnet. Dadurch, daß die Anlenkpunkte der Abstandshalter 20 von der gelenkigen Verbindung zwischen Dachfläche 19 und dem eigentlichen Liegestuhl 1 am Fußende unterschiedlich weit entfernt sind, so daß die Differenz der Entfernungen mindestens der Länge der Abstandshalter im vollständig zusammengezogenen Zustand entspricht, ist es möglich, die Dachfläche 19 in enge Anlage an den Liegestuhl 1 heranzuklappen. Dadurch wird einerseits der Liegestuhl selbst vor Verschmutzungen geschützt und andererseits ein Transport des Liegestuhles 1 erleichtert.

### BEZUGSZEICHENLISTE

- 1: Liegestuhl
- 2: Rolle
- 3: Halterungen (Rolle)
- 4: Folie
- 5: Halterungen
- 6: untere Schellenteil
- 7: obere Schellenteil
- 8: Spannfeder
- 9: Stabilisierungsleiste
- 10: Aufsteckhülsen
- 11: Sekundärhalterung
- 12: Schlitz
- 13: Pfosten
- 14: Muffe
- 15: flexible Preßmuffe
- 16: Außengewinde
- 17: Sperre
- 17a: Sperriegel
- 17b: Haltebolzen
- 17c: Führungsschlitz
- 17d: Führungsbolzen
- 17e: Betätigungsgriff
- 18: Überwurfmutter
- 19: Dachfläche
- 20: Abstandshalter
- 21: äußeres Gelenkteil
- 22: Gewindebolzen
- 23: Griff
- 24: Gegenmutter
- 200: Rohr

## Patentansprüche

1. Kombination eines Liegestuhles mit einer Sonnenschutzabdeckung, bestehend aus transparentem, für UVA-Strahlen durchlässigem und für hautschädliche Strahlen, wie UVB- und UVC-Strahlen, undurchlässigem Material, insbesondere Folie, dadurch gekennzeichnet, daß die Schutzabdeckung mindestens die gesamte Grundfläche des Liegestuhles (1) abdeckt und sich in Abstand oberhalb des Liegestuhles (1) befindet.

2. Kombination eines Liegestuhles mit einer Sonnenschutzabdeckung nach Anspruch 1, dadurch gekennzeichnet, daß
- die Abdeckung bzw. Folie (4) auf einer Rolle (2) mit mittels Feder vorgespanntem, selbstaufspulendem Mechanismus aufgewickelt ist,
- die Rolle (2) mittels Halterungen (3) oberhalb des Kopfendes oder Fußendes des Liegestuhles (1) befestigt ist und
- die mit einer Stabilisierungsleiste (9) versehene Vorderkante der Folie (4) in Halterungen (5) einhängbar ist, die mit dem anderen Ende des Liegestuhles (1) verbunden sind.

3. Kombination eines Liegestuhles mit einer Sonnenschutzabdeckung nach Anspruch 1 oder 2, dadurch gekennzeichnet, daß von der Liegefläche des Liegestuhles (1) im wesentlichen rechtwinkelig abstrebende Halterungen (3, 5) in eine etwa parallele Lage zur Liegefläche umklappbar sind, um das Zusammenklappen des Liegestuhles (1) zu ermöglichen.

4. Kombination eines Liegestuhles mit einer Sonnenschutzabdeckung nach einem der vorhergehenden Ansprüche, dadurch gekennzeichnet, daß die Schutzabdeckung an Liegestühlen (1) nachrüstbar bzw. austauschbar ist.

5. Kombination eines Liegestuhles mit einer Sonnenschutzabdeckung nach einem der Ansprüche 2 bis 4, dadurch gekennzeichnet, daß die Halterungen (5) zum Einhängen der ausgezogenen Vorderkante der Abdeckung bzw. Folie (4) als über die Breite der Folie (4) durchgehende Sekundärhalterung (11) ausgebildet sind und daß die Rolle (2) in einem zylindrischen Gehäuse aufgenommen ist, wobei die Folie über einen Längsschlitz (12), dessen Ränder mit weichem Material gepolstert sind, ausziehbar ist.

6. Kombination eines Liegestuhles mit einer Sonnenschutzabdeckung nach Anspruch 5, dadurch gekennzeichnet, daß an den Endbereichen des Gehäuses für die Rolle (2) und/oder der Sekundärhalterung (11) insbesondere gelenkig abstrebende Ansatzstutzen abstreben, auf welche Aufsteckhülsen (10) passender Länge aufsetzbar sind.

7. Kombination eines Liegestuhles mit einer Sonnenschutzabdeckung nach Anspruch 6, dadurch gekennzeichnet, daß die Aufsteckhülsen (10) auf ihrem von der Rolle (2) bzw. Sekundärhalterung (11) wegweisenden Ende mit einer Klemmschelle zur Befestigung am Rohr eines Liegestuhles (1) ausgestattet sind.

8. Kombination eines Liegestuhles mit einer Sonnenschutzabdeckung nach Anspruch 7, dadurch gekennzeichnet, daß
- die Klemmschelle aus einem unteren Schellenteil (6) sowie einem demgegenüber verspannbaren, oberen Schellenteil (7) besteht, welche gegeneinander verschraubt werden können und in gelöstem Zustand durch die Kraft einer Spannfeder (8) auseinandergedrückt werden und
- die freien Ende des oberen und unteren Schellenteiles (6, 7) halbschalenförmig ausgebildet sind.

9. Kombination eines Liegestuhles mit einer Sonnenschutzabdeckung nach Anspruch 8, dadurch gekennzeichnet, daß am unteren Schellenteil (6) eine starre Muffe (14) ausgebildet ist, die eine flexible Preßmuffe (15) aufnimmt, und daß die Muffe (14) ein Außengewinde (16) aufweist, auf welche eine Überwurfmutter (18) so aufschraubbar ist, daß dadurch eine in die flexible Preßmuffe (15) eingesteckte Aufsteckhülse (10) kraftschlüssig geklemmt wird.

10. Kombination eines Liegestuhles mit einer Sonnenschutzabdeckung nach einem der Ansprüche 6 bis 9, dadurch gekennzeichnet, daß an den Ansatzstutzen der Rolle (2) bzw. Sekundärhalterung (11) Pfosten (13) befestigbar sind, die an ihrem gegenüberliegenden Ende zum Einstecken in den Boden spitz zulaufend ausgebildet sind.

11. Kombination eines Liegestuhles mit einer Sonnenschutzabdeckung nach einem der Ansprüche 6 bis 10, dadurch gekennzeichnet, daß die Ansatzstutzen in eine parallele, eng anliegende Lage an die Sekundärhalterung (11) bzw. das Gehäuse der Rolle (2) heranklappbar sind.

12. Kombination eines Liegestuhles mit einer Sonnenschutzabdeckung nach einem der Ansprüche 6 bis 11, dadurch gekennzeichnet, daß die Ansatzstutzen in ihrer Winkellage gegenüber dem Gehäuse der Rolle (2) bzw. der Sekundärhalterung (11) mittels einer Sperre (17) fixierbar sind.

13. Kombination eines Liegestuhles mit einer Sonnenschutzabdeckung nach einem der vorhergehenden Ansprüche, dadurch gekennzeichnet, daß die Abdeckung aus einer in sich stabilen Dachfläche (19) besteht, welche an dem einen Ende verschwenkbar mit dem Liegestuhl (1) verbunden ist und am anderen Ende über teleskopierbare, in ihrer Auszugslänge fixierbare Abstandshalter (20) gegenüber dem anderen Ende des Liegestuhles einstellbar ist.

14. Kombination eines Liegestuhles mit einer Sonnenschutzabdeckung nach Anspruch 13, dadurch gekennzeichnet, daß der Abstand der Anlenkpunkte der Abstandshalter (20) an der Dachfläche (19) einerseits und dem Liegstuhl (19) andererseits bei paralleler Lage von Liegestuhl und Dachfläche dicht aneinander mindestens der minimalen Länge der Abstandshalter (20) in zusammengeschobenem Zustand entspricht, sodaß die Dachfläche (19) und der Liegestuhl (1) in eine parallele Lage dicht aneinander verbringbar sind.

## Claims

1. Combination of a lawn chair and a sun shade, made of a transparent material being permeable to UVA radiation but not being permeable to skin-harming radiation, such as UVB and UVC radiation, in particular foil, characterized in that said sun shade covers at least the entire base area of the lawn chair (1) and is situated at a distance above the lawn chair (1).

2. Combination of a lawn chair and a sun shade according to claim 1, characterized in that
- the shade or foil (4) is wrapped around a roll (2) with a spring-biased, self-winding mechanism,
- the roll (2) is attached above the upper or lower ends of the lawn chair (1) by supports (3), and
- the leading edge of the foil (4) being equipped with a stabilizing strip (9) is attachable in supports (5) which are connected to the other end of the lawn chair.

3. Combination of a lawn chair and a sun shade according to claim 1 or 2, characterized in that the supports (3, 5) which extend at essentially right angles from the surface of the chair (1), can be collapsed into a position parallel to the surface, thus making the folding-up of the chair (1) possible.

4. Combination of a lawn chair and a sun shade according to any of the previous claims, characterized in that said protective cover can be added to lawn chairs (1) or changed.

5. Combination of a lawn chair and a sun shade according to any of claims 2 to 4, characterized in that the supports (5) for fastening the leading edge of the shade or foil (4) are formed as a secondary support (11) extending over the width of the foil and in that the roll (2) is situated in a cylindrical housing, wherein the foil can be pulled out through a longitudinal slit (12) whose edges are padded with a soft material.

6. Combination of a lawn chair and a sun shade according to claim 5, characterized in that from the end sections of the housing of the roll (2) and/or of the secondary support (11) extend particularly hinged connecting projections onto which sockets (10) of fitting length can be attached.

7. Combination of a lawn chair and a sun shade according to claim 6, characterized in that the sockets (10) are provided with clamps for being secured to a tube of a chair (1) on the end being opposite to the roll (2) or the secondary support (11).

8. Combination of a lawn chair and a sun shade according to claim 7, characterized in that
- the clamp consists of a lower clamp part (6) and an upper clamp part (7) being braceable against the other part which can be screwed together and which, when unscrewed, may be pressed apart by the force of a compression spring (8) and
- the free ends of the lower and upper clamp parts (6, 7) are built in the shape of a semi-circle.

9. Combination of a lawn chair and a sun shade according to claim 8, characterized in that on the lower clamp part (6) there is formed a fixed sleeve (14), which accommodates a flexible press sleeve (15), and the sleeve (14) is provided with an external thread (16), to which a cap nut (18) can be screwed, thereby making it possible for a socket (10), which is inserted into the flexible press sleeve (15), to be securely held.

10. Combination of a lawn chair and a sun shade according to any of claims 6 to 9, characterized in that rods (13) are fastenable to the connecting projection of the roll (2) or of the secondary support (11), which rods are tapered on their opposite ends to be stuck in the ground.

11. Combination of a lawn chair and a sun shade according to any of claims 6 to 10, characterized in that the connecting projection can be collapsed into a position being parallel and adjacent the secondary support (11) or the housing of the roll (2).

12. Combination of a lawn chair and a sun shade according to any of claims 6 to 11, characterized in that the connecting projections are fixable in position at an angle relative to the housing of the roll (2) or the secondary support (11) by means of a locking device (17).

13. Combination of a lawn chair and a sun shade according to any of the previous claims, characterized in that the shade is composed of a stable roof surface (19) which on one end is hingedly connected to the chair (1) and can be adjusted relatively to the other end of the chair at the other end by means of telescoping distance elements (20) being fixable in their telescoping length.

14. Combination of a lawn chair and a sun shade according to claim 13, characterized in that the connection points of the distance elements (20) at the roof surface (19) on one hand and on the chair (1) on the other hand in parallel position of the chair and the roof surface closely to one another correspond to the minimal length of the supports (20) in retracted state to allow that the roof surface (19) and the chair (1) are brought into a close position.

## Revendications

1. Combinaison d'une chaise longue et d'un écran antisolaire composé d'une matière, en particulier d'un film, transparent(e), perméable aux rayons UVA et imperméable aux rayons nocifs pour la peau, tels que les rayons UVB et UVC, caractérisée en ce que l'écran de protection recouvre au moins l'ensemble de la surface de base de la chaise longue (1) et se trouve à distance au-dessus de la chaise longue (1).

2. Combinaison d'une chaise longue et d'un écran antisolaire selon la revendication 1, caractérisée en ce que l'écran ou film (4) est enroulé sur un rouleau (2) à mécanisme d'enroulement automatique précontraint par ressort,
- le rouleau (2) est fixé au moyen de fixations (3) au-dessus de l'extrémité côté tête ou de l'extrémité côté pieds de la chaise longue (1) et
- le bord avant du film (4) pourvu d'une barre de stabilisation (9) peut être accroché dans des fixations (5), qui sont reliées à l'autre extrémité de la chaise longue (1).

3. Combinaison d'une chaise longue et d'un écran antisolaire selon la revendication 1 ou 2, caractérisée en ce que des fixations (3, 5) faisant saillie essentiellement à angle droit à partir de la surface d'allongement de la chaise longue (1) peuvent être rabattues dans une position à peu près parallèle à la surface d'allongement, afin de permettre le pliage de la chaise longue (1).

4. Combinaison d'une chaise longue et d'un écran antisolaire selon l'une des revendications précédentes, caractérisée en ce que l'écran de protection peut être installé ultérieurement ou, le cas échéant, échangé sur des chaises longues (1).

5. Combinaison d'une chaise longue et d'un écran antisolaire selon l'une des revendications 2 à 4, caractérisée en ce que les fixations (5) servant à accrocher le bord avant tiré de l'écran ou film (4) sont réalisées sous la forme d'une fixation secondaire (11) traversant de bout en bout la largeur du film (4) et en ce que le rouleau (2) est logé dans une enveloppe cylindrique, le film pouvant être sorti par une fente longitudinale (12), dont les bords sont rembourrés avec un matériau souple.

6. Combinaison d'une chaise longue et d'un écran antisolaire selon la revendication 5, caractérisée en ce que sur les zones d'extrémité de l'enveloppe du rouleau (2) et/ou de la fixation secondaire (11) des embouts font saillie, en particulier de manière articulée, sur lesquels des manchons enfichables (10) de longueur adéquate peuvent être placés.

7. Combinaison d'une chaise longue et d'un écran antisolaire selon la revendication 6, caractérisée en ce que les manchons enfichables (10) sont équipés sur leur extrémité détournée du rouleau (2) ou de la fixation secondaire (11) d'un collier de serrage pour la fixation sur le tube d'une chaise longue (1).

8. Combinaison d'une chaise longue et d'un écran antisolaire selon la revendication 7, caractérisée en ce que
- le collier de serrage est composé d'une partie de collier inférieure (6) ainsi que d'une partie de collier supérieure (7) pouvant être assujettie par rapport à cette dernière, lesquelles parties peuvent être vissées l'une par rapport à l'autre et, à l'état dévissé, être séparées l'une de l'autre par pression au moyen de la force d'un ressort de rappel (8) et
- les extrémités libres des parties de collier supérieure et inférieure (6, 7) sont réalisées en forme de demi-coques.

9. Combinaison d'une chaise longue et d'un écran antisolaire selon la revendication 8, caractérisée en ce que sur la partie de collier inférieure (6) il est formé un manchon rigide (14) qui reçoit un manchon pressé flexible (15), et en ce que le manchon (14) présente un filetage (16), sur lequel un écrou d'accouplement (18) peut être vissé de telle manière qu'un manchon enfichable (10) inséré dans le manchon pressé flexible (15) soit ainsi bloqué par force.

10. Combinaison d'une chaise longue et d'un écran antisolaire selon l'une des revendications 6 à 9, caractérisée en ce que des poteaux (13) peuvent être fixés aux embouts du rouleau (2) ou de la fixation secondaire (11), lesquels poteaux sont réalisés en forme de cône à leur extrémité opposée afin d'être plantés dans le sol.

11. Combinaison d'une chaise longue et d'un écran antisolaire selon l'une des revendications 6 à 10, caractérisée en ce que les embouts peuvent être rabattus dans une position parallèle à la fixation secondaire (11) ou à l'enveloppe du rouleau (2) et étroitement serrés contre celle-ci.

12. Combinaison d'une chaise longue et d'un écran antisolaire selon l'une des revendications 6 à 11, caractérisée en ce que les embouts peuvent être bloqués dans leur position angulaire par rapport & l'enveloppe du rouleau (2) ou à la fixation secondaire (11) au moyen d'un verrou (17).

13. Combinaison d'une chaise longue et d'un écran antisolaire selon l'une des revendications précédentes, caractérisée en ce que l'écran est composé d'une surface de toit (19) stable en soi, laquelle est, à l'une de ses extrémités, reliée de manière pivotante & la chaise longue (1) et, à l'autre extrémité, réglable par rapport à l'autre extrémité de la chaise longue par l'intermédiaire d'écarteurs (20) télescopiques dont la longueur déployée peut être bloquée.

14. Combinaison d'une chaise longue et d'un écran antisolaire selon la revendication 13, caractérisée en ce que la distance entre les points d'articulation par charnière des écarteurs (20) au niveau de la surface de toit (19) d'une part et de la chaise longue (1) d'autre part, lorsque la chaise longue et la surface de toit sont en position parallèle l'une tout contre l'autre, correspond au moins à la longueur minimale des écarteurs (20) à l'état télescopé, de sorte que la surface de toit (19) et la chaise longue (1) puissent être amenées l'une tout contre l'autre dans une position parallèle.
